# EUROPÄISCHE PATENTSCHRIFT

(11) **EP 0 371 182 B1**
(45) Veröffentlichungstag und Bekanntmachung des Hinweises auf die Patenterteilung: **10.03.1993**
(21) Anmeldenummer: 88730265.1
(22) Anmeldetag: 01.12.1988
(51) Int. Cl.: B41J 2/275, B41J 2/235

(54) **Matrixnadeldruckkopf der Klappankerbauart**
Wire matrix printhead of the clapper type
Tête d'impression matricielle à aiguilles du type à armature battante

(43) Veröffentlichungstag der Anmeldung: 06.06.1990
(73) Patentinhaber: MANNESMANN Aktiengesellschaft, 40027 Düsseldorf (DE)
(72) Erfinder: Stempfle, Johann, Dipl.-Ing. (FH), D-7914 Pfaffenhofen (DE)
(74) Vertreter: Presting, Hans-Joachim, Dipl.-Ing.

(56) Entgegenhaltungen:
- EP-A- 0 110 662
- EP-A- 0 141 522
- EP-A- 0 155 816
- US-A- 4 273 452
- US-A- 4 407 591

## Beschreibung

Die Erfindung betrifft einen Matrixnadeldruckkopf der Klappankerbauart mit mehreren Systemen, die jeweils aus einem Magnetjochschenkelpaar, einer Elektromagnetspule, einem Klappanker und einer Drucknadel bestehen, wobei eine höhere Systemzahl mit einem äußeren Druckkopfdurchmesser als Nenndurchmesser zugrundegelegt ist oder wobei eine niedrigere Systemzahl mit einem kleineren Druckkopfdurchmesser als dem Nenndurchmesser verbunden ist, ferner mit einem Elektromagnetspulenträger, der aus Sinter- oder Feinguß hergestellt ist und zusammen mit einer Grundplatte und den Magnetjochschenkelpaaren ein einstückiges Bauteil bildet, wobei der Elektromagnetspulenträger radial außen einzelne Magnetjochschenkel aufweist, die jeweils auf eine Nadelangriffsstelle zwischen Nadelkopf und Klappanker allsgerichtet sind.

Ein derartiger Matrixnadeldruckkopf ist z.B. aus der DE-A1-34 12 855 oder aus der US-A1-4,230,038 bekannt. Die bekannten Lösungen weisen U-förmige Magnetjochschenkelpaare auf. Die Jochschenkel sind hierbei im Querschnitt rechteckförmig. Eine solche Gestaltung ist jedoch raum- und flächenbeanspruchend. Bei der Herstellung tritt das Problem von Lage- und von Formfehlern auf und bei Sinterteilen bzw. Feingußteilen treten Füllungsmängel in dem Herstellungswerkzeug auf. Derartige Füllungsmängel führen zu Ungleichmäßigkeiten des magnetischen Flusses. Der magnetische Fluß hängt u.a. von der Dichte des Werkstoffes ab. Außerdem entstehen Kalibrierungsprobleme des Werkstückes. Sämtliche Schwierigkeiten werden bei Steigerung der Anzahl der Systeme noch weiter erhöht. So ist es bei 18 oder 24 Systemen und mehr Systemen (gleichbleibender Nenndurchmesser vorausgesetzt) nur noch schwierig möglich, die Anker seitlich den Magnetjochschenkeln zuzuordnen bzw. die Anker zu führen.

Der eingangs gattungsgemäß bezeichnete Matrixnadeldruckkopf der Klappankerbauart (EP-A-0155816) weist den Klappankern gegenüberliegende, an einem Nadelführungsgehäuse angeordnete Führungsstellen auf, deren Lage gegenüber den Klappankern weder genau bestimmbar noch sehr genau ist, weil das aus einer Grundplatte und den Magnetjochschenkelpaaren ein einstückiges Bauteil bildende Gegenstück nicht genau gegenüber dem Nadelführungsgehäuse festgelegt werden kann. Mittel zur Justierung des Nadelführungsgehäuses gegenüber dem einstückigen Bauteil fehlen jedoch insoweit, als das Nadelführungsgehäuse mit seiner hinteren großen Öffnung lediglich auf ein das einstückige Bauteil umgebende, meist aus Kunststoff gebildete Gehäuse des Matrixdruckkopfes aufschiebbar ist. Dabei wird die Lage beider Teile zueinander ungenau. Im übrigen fehlen jedoch auch Führungsmittel für jeden einzelnen Klappanker im Sinne einer seitlichen Führung, die ein paralleles Bewegen des Klappankers unterstützen.

Der Erfindung liegt die Rufgabe zugrunde, insbesondere für hochzahlige Systeme (z .B. 18 oder 24) ohne Einbuße magnetischer Energie eine verbesserte, genaue Ankerführung vorzuschlagen und die geschilderten Nachteile zu beseitigen.

Die gestellte Aufgabe wird erfindungsgemäß dadurch gelöst, daß die radial inneren Magnetjochschenkel zu einem geschlossenen Ring geformt sind, an den radial nach innen gerichtete Zähne angeformt sind, in deren Zahnlücken jeweils Führungsmittel für die Klappanker greifen daß die Führungsmittel für die Klappanker aus jedem Klappanker paarweise zugeordneten schienenähnlichen Vorsprüngen bestehen, die jeweils in seitlichen Ausnehmungen des Klappankers und weiter in den seitlichen Zahnlücken verlaufen, wobei die Ankerbreite abzüglich der Ausnehmungen und die Zahnbreite toleriert gleichgroß sind. Vorteilhafterweise kann ein derartiger Elektromagnetspulenträger aus Sinter oder Feinguß mit hoher Toleranzgenauigkeit hergestellt werden, wobei weder Füllungsmängel im Herstellungswerkzeug auftreten noch Kalibrierungsprobleme des Werkstückes. Vor allen Dingen wird jedoch das Raum- und Flächenproblem gelöst, indem die Anker seitlich vorteilhaft geführt werden können. Die Erfindung eignet sich somit neben kleinen besonders für extrem hohe Systemzahlen.

Die Lösung besitzt außer dem den Vorteil, daß die Querschnitte des Klappankers und der Magnetjochschenkelpaare an den Magnetfluß angepaßt sind, soweit dies erforderlich ist.

Eine weitere Verbesserung der Erfindung besteht darin, daß das einstückige Bauteil aus Sinter- oder Feinguß zu einem zentrischen Nabenteil weitergebildet ist. Diese Lösung erleichtert die Festlegung sämtlicher Klappanker bzw. sämtlicher Systeme.
Eine andere vorteilhafte Weiterentwicklung der Erfindung besteht darin, daß das Nabenteil aus einem Nabenboden und aus einer diesen mit dem geschlossenen radial inneren Ring verbindenden Scheibe besteht. Eine solche Gliederung, d.h. der Aufbau des Elektromagnetspulenträgers in einzeln stehende radial äußere Jochschenkel, radial innere Jochschenkel, die einen geschlossenen Ring bilden sowie in nach innen gerichtete Zähne, ferner in das Nabenteil und nunmehr auch noch in einen Nabenboden und diesen mit dem geschlossenen radial inneren Ring verbindenden Scheibe begünstigt die Herstellung des Elektromagnetspulenträgers beträchtlich und legt sämtliche funktionswichtigen Bauteile zueinander fest. Ein solcher Elektromagnetspulenträger kann daher mit geringsten Toleranzen hergestellt werden.

In weiterer Verbesserung der Erfindung ist vorgesehen, daß der Nabenboden gegenüber der Nabenscheibe eine erheblich größere Dicke besitzt. Diese Maßnahme führt zu einer besonderen Massenverteilung im Bereich der Auflage eines noch zu beschreibenden Dämpfungsringes, so daß die Rückprallerscheinungen der Klappanker mit den Drucknadeln in einen äußerst günstigen Schwingungsbereich verlegt werden können.

Eine Führung des Magnetflusses sowie eine Werkstoffersparnis wird noch dadurch erzielt, daß in der Nabenscheibe über den Umfang verteilte, radial innere Ausnehmungen vorgesehen sind.

Weitere Maßnahmen zur Beeinflussung des Magnetflusses bzw. zur günstigen Herstellung des Elektromagnetspulenträgers werden dadurch erzielt, indem an dem einstückigen Bauteil von den Magnetjochschenkelpaaren axial abgewandt, zwischen jeweils zwei am Umfang benachbarten Magnetjochschenkeln, Einkerbungen für die Magnetflußlenkung vorgesehen sind.

Ein Ausführungsbeispiel der Erfindung ist in der Zeichnung dargestellt und wird im folgenden näher beschrieben. Es zeigen
- Fig. 1: einen axialen Längsschnitt durch den Matrixnadeldruckkopf,
- Fig. 2: einen perspektivischen Querschnitt durch den Elektromagnetspulenträger,
- Fig. 3: eine Teilansicht von unten gegen den Elektromagnetspulenträger in Richtung A gemäß Fig. 2,
- Fig. 4: einen Querschnitt gemäß der Schnittangabe C - D aus Fig. 5 und
- Fig. 5: eine Draufsicht auf Fig. 4 bzw. in Richtung B gemäß Fig. 2.

Der Matrixnadeldruckkopf der Klappankerbauart (Fig. 1) weist z.B. 9, 18, oder 24 Systeme auf, die jeweils aus einem Magnetjochschenkelpaar 1, einer auf einem der Magnetjochschenkel 1a aufgesteckten Elektromagnetspule 2, einem Klappanker 3 und einer Drucknadel 4 bestehen. Die Anzahl (9, 18, 24) dieser Systeme legt den Nenndurchmesser 5 fest. Die Systemzahl beträgt, wie gezeichnet, 24.

Der Matrixnadeldruckkopf ist ferner in ein hinteres Druckkopfgehäuse 6 und ein vorderes Druckkopfgehäuse 7 gegliedert. Im vorderen Druckkopfgehäuse 7 sind die Drucknadeln 4 mittels Lagerscheiben 8 geführt bzw. gelagert. Alle 24 Drucknadeln 4 werden zu zwei Nadelspalten in einem Mundstück 9 zusammengeführt. Der komplette Matrixnadeldruckkopf ist außerdem durch zwei Führungszapfen 10 auf einem weiter nicht gezeigten Druckkopfschlitten justiert und befestigt.

Im hinteren Druckkopfgehäuse 6 befinden sich nahezu alle System-Bauteile und außerdem ein Elektromagnetspulenträger 11, der in den Figuren 2 bis 5 näher dargestellt ist. Der Magnetspulenträger 11 verbindet durch eine Schraube 12 über eine Gehäusenabe 13 das hintere Druckkopfgehäuse 6 mit dem vorderen Druckkopfgehäuse 7.

Der Elektromagnetspulenträger 11 besitzt radial außen (Fig. 2) einzelne Magnetjochschenkel 1a, die in ihrem Querschnitt 14 radial etwa auf eine Nadelangriffsstelle 15 (Fig. 1) ausgerichtet sind. Dadurch wird der Zwischenraum optimal für die Elektromagnetspule 2 ausgenutzt. Die gegenüberliegenden, radial inneren Magnetjochschenkel 1b sind im Gegensatz zu den einzelnen Magnetjochschenkeln 1a zu einem geschlossenen Ring 16 zusammengefaßt. Dieser Ring 16 bildet die Voraussetzung für weitere Maßnahmen, die Klappanker 3 zu lagern und zu führen. Zu diesem Zweck befinden sich an dem geschlossenen Ring 16 radial nach innen gerichtete Zähne 17, und zwar derart, daß die Ringbreite 16a durch einen Zahn 17 in radialer Richtung vergrößert wird, wodurch eine Vergrößerung der die Magnetflußfäden führenden Fläche erzielt wird. Gleichzeitig wird jedoch durch einen Zahn 17 eine Zahnlücke 18 geschaffen, in die Führungsmittel 19 (Fig. 1) für die Klappanker 3 greifen können, ohne sich seitlich zu stören.

Die Nadelangriffsstelle 15 kann aus einem Klappanker 3 bestehen, an dem ein Drucknadelkopf 4a lose anliegt. Der Klappanker 3 kann jedoch auch fest mit der Drucknadel 4 an der Nadelangriffsstelle 15, z.B. durch Schweißen, verbunden sein.

Im vorliegenden Ausführungsbeispiel bestehen die Führungsmittel 19 aus schienenähntichen Vorsprüngen 20, die jeweils seitlich in seitlichen Ausnehmungen 3a der Klappanker 3 verlaufen. Diese seitlichen Ausnehmungen 3a der Klappanker 3 lassen eine gleitende Bewegung des

## Patentansprüche

Klappankers 3 an den feststehenden Vorsprüngen 20 zu. Die feststehenden, schienenähnlichen Vorsprünge 20 sind gemäß Fig. 1 unmittelbar an das vordere, aus Kunststoff hergestellte Druckkopfgehäuse 7 angespritzt. Die beschriebene Gleitfähigkeit kommt dadurch in tolerierten Grenzen zustande, daß die Vorsprünge 20 in den Zahnlücken 18 verlaufen, wobei die Ankerbreite 3b abzüglich der beiderseitigen Ausnehmungen 3a und die Zahnbreite 17a toleriert gleich groß sind.

Der Elektromagnetspulenträger 11 ist gemäß den Fig. 2 bis 5 als einstückiges Sinter- oder Feingußbauteil 21 ausgeführt, wodurch sich eine hohe Herstellgenauigkeit bezüglich Form, Lage und Abmessungen für die Magnetjochschenkel 1a, die Zentrierung des geschlossenen Ringes 16, für die Zähne 17 und für die Zahnlücken 18 sowie die Zahnbreite 17a ergibt. Diese Genauigkeit wird auch innerhalb des hinteren Druckkopfgehäuses 6 noch dadurch gewährleistet, daß das einstückige Bauteil 21 aus Sinter- oder Feinguß zu einem zentrischen Nabenteil 22 weitergebildet ist. Das Nabenteil 22 besteht aus einem Nabenboden 23 und aus einer Scheibe 24, die das Nabenteil 22 mit dem radial inneren Ring 16 verbindet. An dem Nabenboden 23 liegt (Fig.1) eine Dämpfungsscheibe 25 an. Diese Dämpfung der Bewegungen der Klappanker 3 wird durch eine erheblich größere Dicke 26 des Nabenbodens 23 gegenüber der Nabenscheibe 24 verbessert (Fig. 4).

Das einstückige Bauteil 21 kann ferner leichter gestaltet werden durch in der Nabenscheibe 24 über den Umfang verteilte, radial innere Ausnehmungen 27.

Weitere Werkstoff-Einsparungen, jedoch mit einer Funktionsbeeinflussung, werden durch zwischen jeweils zwei am Umfang des einstückigen Bauteils 21 benachbarte Magnetjochschenkel 1a durch Einkerbungen 28 erzielt, durch die außerdem eine Magnetflußlenkung erfolgt.

1. Matrixnadeldruckkopf der Klappankerbauart, mit mehreren Systemen, die jeweils aus einem Magnetjochschenkelpaar (1), einer Elektromagnetspule (2), einem Klappanker (3) und einer Drucknadel (4) bestehen, wobei eine höhere Systemzahl mit einem äußeren Druckkopfdurchmesser als Nenndurchmesser (5) zugrundegelegt ist oder wobei eine niedrigere Systemzahl mit einem kleineren Druckkopfdurchmesser als dem Nenndurchmesser (5) verbunden ist, ferner mit einem Elektromagnetspulenträger (11), der aus Sinter oder Feinguß hergestellt ist und zusammen mit einer Grundplatte und den Magnetjochschenkelpaaren (1) ein einstückiges Bauteil (21) bildet,
wobei der Elektromagnetspulenträger (11) radial außen einzelne Magnetjochschenkel (1a) aufweist, die jeweils auf eine Nadelangriffsstelle (15) zwischen Nadelkopf (4a) und klappanker (3) ausgerichtet sind,
dadurch gekennzeichnet,
daß die radial inneren Magnetjochschenkel (1b) zu einem geschlossenen Ring (16) geformt sind, an den radial nach innen gerichtete Zähne (17) angeformt sind, in deren Zahnlücken (18) jeweils Führungsmittel (19) für die Klappanker (3) greifen, daß die Führungsmittel (19) für die Klappanker (3) aus jedem Klappanker (3) paarweise zugeordneten schienenähnlichen Vorsprüngen (20) bestehen, die jeweils in seitlichen Ausnehmungen (3a) des Klappankers (3) und weiter in den seitlichen Zahnlücken (18) verlaufen, wobei die Ankerbreite (3b) abzüglich der Ausnehmungen (3a) und die Zahnbreite (17a) toleriert gleich groß sind.

2. Matrixnadeldruckkopf nach Anspruch 1,
dadurch gekennzeichnet,
daß das einstückige Bauteil (21) aus Sinter- oder Feinguß zu einem zentrischen Nabenteil (22) weitergebildet ist.

3. Matrixnadeldruckkopf nach den Ansprüchen 1 und 2,
dadurch gekennzeichnet,
daß das Nabenteil (22) aus einem Nabenboden (23) und aus einer diesen mit dem geschlossenen, radial inneren Ring (16) verbindenden Scheibe (24) besteht.

4. Matrixnadeldruckkopf nach Anspruch 3,
dadurch gekennzeichnet,
daß der Nabenboden (23) gegenüber der Nabenscheibe (24) eine erheblich größere Dicke (26) besitzt.

5. Matrixnadeldruckkopf nach den Ansprüchen 1 bis 4,
dadurch gekennzeichnet,
daß in der Nabenscheibe (24) über den Umfang verteilte, radial innere Ausnehmungen (27) vorgesehen sind.

6. Matrixnadeldruckkopf nach einem oder mehreren der Ansprüche 1 bis 5,
dadurch gekennzeichnet,
daß an dem einstückigen Bauteil (21) von den Magnetjochschenkelpaaren (1) axial abgewandt, zwischen jeweils zwei am Umfang benachbarten Magnetjochschenkeln (1a), Einkerbungen (28) für die Magnetflußlenkung vorgesehen sind.

## Claims

1. A dot-matrix pin printer head of the hinged armature type comprising a plurality of systems, each of which consists of a pair of magnet yoke legs (1), an electromagnetic coil (2), a hinged armature (3) and a printing pin (4), wherein a larger number of systems is based on an outer printer head diameter as nominal diameter (4) or wherein a smaller number of systems is associated with a smaller printer head diameter than the nominal diameter (5), also comprising an electromagnetic coil carrier (11) which is produced from sintered or fine cast material and, together with a base plate and the pairs of magnet yoke legs (1), forms an integral component (21), wherein the electromagnetic coil carrier (11) radially externally comprises individual magnet yoke legs (1a) which are each aligned with a pin application point (15) between the pin head (4a) and the hinged armature (3), characterised in that the radially inner magnet yoke legs (1b) form a closed ring (16) on which are formed radially inwardly directed teeth (17), in the tooth gaps (18) of which respective guide means (19) for the hinged armatures (3) engage, and that the guide means (19) for the hinged armatures (3) consist of rail-like projections (20) which are assigned in pairs to each hinged armature (3) and which each extend in lateral cut-outs (3a) of the hinged armature (3) and further in the lateral tooth gaps (18), where the width (3b) of the armatures, minus the cut-outs (3a), and the width (17a) of the teeth are equal within tolerances.

2. A dot-matrix pin printer head as claimed in Claim 1, characterised in that the integral component (21) composed of sintered or fine cast material is further developed to form a central hub member (22).

3. A dot-matrix pin printer head as claimed in Claims 1 and 2, characterised in that the hub member (22) consists of a hub base (23) and a disc (24) which connects said hub base (23) to the closed, radially inner ring (16).

4. A dot-matrix pin printer head as claimed in Claim 3, characterised in that the hub base (23) possesses a substantially greater thickness (26) than the hub disc (24).

5. A dot-matrix pin printer head as claimed in Claims 1 to 4, characterised in that radially inner cut-outs (27) are provided in the hub disc (24) distributed over the periphery thereof.

6. A dot-matrix pin printer head as claimed in one or more of Claims 1 to 5, characterised in that on the integral component (21), facing away from the pairs of magnet yoke legs (1) in the axial direction, indentations (28) for the guidance of the magnetic flux are provided between two respective, peripherally adjacent magnet yoke legs (1a).

## Revendications

1. Tête d'impression matricielle à aiguilles à armature battante, comportant plusieurs systèmes qui sont, à chaque fois, constitués d'une paire de branches de culasse d'aimant (1), d'une bobine électromagnétique (2), d'une armature battante (3) et d'une aiguille d'impression (4), un plus grand nombre de systèmes ayant un diamètre de tête d'impression extérieur égal au diamètre nominal (5) étant pris pour base ou un plus petit nombre de systèmes étant lié à un diamètre de tête d'impression plus petit que le diamètre nominal (5), comportant de plus un support (11) de bobines électromagnétiques réalisé par frittage ou par coulée de précision et formant, avec une plaque de base et les paires de branches de culasse d'aimant, un élément en une seule pièce (21), le support de bobines électromagnétiques (11) présentant radialement vers l'extérieur des branches de culasse d'aimant (1a) individuelles qui sont à chaque fois alignées sur un point d'attaque d'aiguille (15) entre une tête d'aiguille (4a) et l'armature battante (3),
caractérisée en ce que les branches de culasse d'aimant (1b) radialement internes forment un anneau fermé (16), sur lequel sont formées des dents (17) dirigées radialement vers l'intérieur, dans les entredents (18) desquelles s'engagent, à chaque fois, des moyens de guidage (19) pour les armatures battantes (3), et en ce que les moyens de guidage (19) pour les armatures battantes (3) sont constitués de saillies (20), analogues à des rails, associées par paire à chaque armature battante (3), saillies qui s'étendent à chaque fois dans des évidements latéraux (3a) de l'armature battante (3) et, en plus, dans les entredents latéraux (18), la largeur de l'armature (3b), déduction faite des évidements (3a), et la largeur des dents (17a) ayant avec leurs tolérances la même valeur.

2. Tête d'impression matricielle à aiguilles selon la revendication 1,
caractérisée en ce que l'élément en une seule pièce (21) réalisé par frittage ou par coulée de précision forme une partie de moyeu centrale (22).

3. Tête d'impression matricielle à aiguilles selon les revendications 1 et 2,
caractérisée en ce que la partie de moyeu (22) est constituée d'un fond de moyeu (23) et d'un disque (24) reliant celui-ci à l'anneau fermé (16), radialement interne.

4. Tête d'impression matricielle à aiguilles selon la revendication 3,
caractérisée en ce que le fond du moyeu (23) présente une épaisseur (26) beaucoup plus grande que le disque du moyeu (24).

5. Tête d'impression matricielle à aiguilles selon les revendications 1 à 4,
caractérisée en ce que des évidements (27) radialement internes, répartis le long de la périphérie, sont prévus dans le disque du moyeu (24).

6. Tête d'impression matricielle à aiguilles selon une ou plusieurs des revendications 1 à 5,
caractérisée en ce que des entailles (28) pour le guidage du flux magnétique sont prévues, sur l'élément en une seule pièce (21), entre à chaque fois deux branches de culasse d'aimant (1a) voisines sur la périphérie, entailles qui sont écartées axialement des paires de branches de culasse d'aimant (1).
